# EUROPÄISCHE PATENTSCHRIFT

(11) **EP 0 106 183 B1**
(45) Veröffentlichungstag und Bekanntmachung des Hinweises auf die Patenterteilung: **28.01.1987**
(21) Anmeldenummer: 83109226.7
(22) Anmeldetag: 17.09.1983
(51) Int. Cl.: F02M 55/02, F02M 61/04, F02M 61/16

(54) **Kraftstoff-Einspritzdüse für Brennkraftmaschinen**
Fuel injection nozzle for internal-combustion engines
Injecteur de carburant pour moteurs à combustion interne

(30) Priorität: 13.10.1982 DE 3237932
(43) Veröffentlichungstag der Anmeldung: 25.04.1984
(73) Patentinhaber: ROBERT BOSCH GMBH, 70442 Stuttgart (DE)
(72) Erfinder: Hofmann, Karl, D-7148 Remseck 1 (DE); Jäger, Erich, D-7054 Korb (DE)

## Beschreibung

Die Erfindung geht aus von einer Kraftstoff-Einspritzdüse nach der Gattung des Hauptanspruchs. Das Rückschlagventil kann dazu vorgesehen sein, in der Einspritzdüse einen gewissen Standdruck zu halten, damit beim Schliessen des Einspritzventils keine Verbrennungsgase zu dessen Ventilsitz gelangen und diesen verunreinigen können. Das könnte z.B. bei Einspritzanlagen für kleine, schnellaufende Motoren vorkommen, bei welchen der Druckabbau des Kraftstoffs nach Beendigung der Einspritzung sehr rasch erfolgt. Das Rückschlagventil kann ausser zu diesem Zweck auch zur Entlastung und zur Aufnahme des sogenannten Schluckvolumens des Einspritzventils dienen, wodurch die durch das Schluckvolumen bedingten Nachspritzer vermieden werden.

Bei einer bekannten Einspritzdüse der eingangs genannten Gattung (DE-C-715751) ist das Rückschlagventil unmittelbar in den Kraftstoffkanal eingebaut, wobei das Schliessglied mit einem in einer Längsbohrung geführten Kolben versehen ist und der Ventilsitz, sowie die Stützfläche für die Schliessfeder an einander benachbarten Teilen des Düsengehäuses gebildet sind. Diese Ausführung erschwert die Endmontage der Einspritzdüse, weil dabei zusätzliche Sorgfalt auf das richtige Einsetzen der Ventilteile angewendet werden muss und gegebenenfalls auch Massnahmen gegen unbeabsichtigtes Herausfallen der Ventilteile aus den zu ihrer Aufnahme vorgesehenen Hohlräumen des Düsengehäuses zu treffen sind.

Ferner ist es bekannt, ein Rückschlagventil unmittelbar in einen Filterkörper einzubauen (DE-A-2311966 und DE-A-1955791) und einen in den Kraftstoffkanal einer Einspritzdüse eingesetzten stabförmigen Filterkörper mit einer breiten Ringnut an seinem Aussenmantel, sowie mit von seinen beiden Stirnseiten ausgehenden Längsnuten zu versehen, die bis in den Bereich der Ringnut führen und mit den benachbarten Wandabschnitten des Kraftstoffkanals Filterspalte begrenzen (US-A-3 777 986).

Die erfindungsgemässe Anordnung mit den kennzeichnenden Merkmalen des Hauptanspruchs hat den Vorteil, dass das Rückschlagventil mit dem Filterkörper eine Funktionsgruppe bildet, welche als ganzes vormontiert in das Düsengehäuse, z.B. den Düsenhalter, eingesetzt bzw. eingepresst werden kann. Dadurch wird die Endmontage der Einspritzdüse erheblich vereinfacht und der weitere Vorteil erreicht, dass die genauen Bohrungen und Passungen des Rückschlagventils unabhängig vom Düsengehäuse an dem relativ kleinen Filterkörper anzubringen sind. Das Schliessglied hat wegen seiner Ausbildung als Kolben Entlastungsfunktion, so dass Nachspritzer vermieden werden.

Die konstruktiven Merkmale der Ansprüche 2 bis 5 ergeben eine einfache, kompakte und leicht zu montierende Ausführung des Filterkörpers, bei welcher das Rückschlagventil die Filterwirkung nicht beeinträchtigt.

Ein Ausführungsbeispiel der Erfindung ist in der Zeichnung dargestellt und in der nachfolgenden Beschreibung näher erläutert. Es zeigen
Figur 1 eine Einspritzdüse im Längsschnitt mit einem erfindungsgemäss ausgebildeten Stabfilter,
Figur 2 das Stabfilter nach Figur 1 vergrössert und senkrecht gestellt,
Figur 3 einen Schnitt nach der Linie 111-111 in Figur 2, und
Figur 4 einen Schnitt nach der Linie IV-IV in Figur2.

### Beschreibung des Ausführungsbeispiels

Die Einspritzdüse hat einen Düsenkörper 10, welcher zusammen mit einer Zwischenscheibe 11 über eine Spannmutter 12 an einem Düsenhalter 14 festgespannt ist. Der Düsenkörper 10 enthält wie üblich eine gegen die Kraft einer Schliessfeder 16 verschiebbare Ventilnadel 17, welche einen Ventilsitz überwacht, der Spritzöffnungen 18 im Düsenkörper 10 vorgelagert ist. Der Düsenhalter 14 enthält einen Kraftstoff-Zulaufkanal, der aus drei Bohrungsabschnitten 20, 22, 24 unterschiedlichen Durchmessers besteht. Der Bohrungsabschnitt 24 korrespondiert mit einem Kanal 25 im Düsenkörper 10, welcher in einen die Ventilnadel 17 umgebenden Druckraum mündet. Im Bereich des Druckraumes ist die Ventilnadel 17 mit einer Druckschulter versehen, und der Druckraum ist über einen Ringraum zwischen Ventilnadel 17 und Bohrung des Düsenkörpers 10 mit dem Ventilsitz verbunden. Die Ventilnadel 17 wird vom Druck des zulaufenden Kraftstoffs entgegen der Kraft der Schliessfeder 16 verschoben, wobei das Ventil geöffnet wird und der Kraftstoff zu den Spritzöffnungen 18 gelangt. Das in die die Schliessfeder 16 aufnehmende Kammer 26 tretende Lecköl wird über eine weitere Bohrung 28 zu einem in der Zeichnung nicht sichtbaren Stutzen für den Anschluss einer Leckölleitung geleitet.

In den Bohrungsabschnitt 20 des Kraftstoff-Zulaufkanals ist ein stabförmiger Filterkörper 30 eingesetzt, welcher den zulaufenden Kraftstoff zum Durchtritt durch enge Spalte zwingt, die zwischen dem profilierten Aussenumfang des Filterkörpers 30 und der umgebenden Wand 31 des Bohrungsabschnittes 20 gebildet ist. Dabei werden der Kraftstoff gefiltert und mitgeführte Schmutzteilchen, Späne und dgl. ab einer bestimmten Grösse zurückgehalten.

Der Filterkörper 30 ist im einzelnen an seinen beiden Stirnenden mit je einem Bund 32, 34 versehen (Figur 2), zwischen denen sich ein im Durchmesser leicht geschwächter mittlerer Abschnitt 36 befindet. Die beiden Bunde 32, 34 füllen den Bohruhgsabschnitt 20 im Düsenhalter 14 passend aus und halten den Filterkörper 30 reibungsschlüssig darin fest. Durch diese Ausbildung des Filterkörpers 30 ist zwischen seinem mittleren Abschnitt 36 und der Bohrungswand 31 des Düsenhalters 14 ein Ringraum 38,gebildet, über welchen der Kraftstoff in der nachfolgend noch näher beschriebenen Weise treten muss.

Der Filterkörper 30 ist mit einer durchgehenden Längsbohrung 30 versehen, in welche zulaufseitig eine Hohlschraube 42 eingesetzt ist und welche ablaufseitig durch einen Schraubstopfen 44 verschlossen ist. Die Hohlschraube 42 ist mit einem axialen Ansatz 46 und einer Mittenbohrung 48 versehen, die an der Stirnseite 50 des Ansatzes 46 ausmündet. Der Schraubstopfen 44 hat einen Ansatz 52, der einen Stirnzapfen 54 trägt und eine Schliessfeder 56 abstützt, welche ein kolbenartiges Schliessglied 60 gegen die Stirnseite 50 der Hohlschraube 42 drückt.

Aus der Längsbohrung 40 führt eine erste Querbohrung 62 heraus, die einen rechteckigen Querschnitt hat und deren zulaufseitiger Wandabschnitt 63 um das Mass a gegenüber der Stirnseite 50 der Hohlschraube 42 versetzt ist. Die Querbohrung 62 führt in eine Längsnut 64 am Mantelumfang des Filterkörpers 30, die in Strömungsrichtung des Kraftstoffs gesehen einen zunehmend kleiner werdenden, V-förmigen Querschnitt hat und beidseitig vor den Stirnseiten des Filterkörpers 30 endet. Die eine Flanke 66 (Figur 3) der Längsnut 64 liegt in einer Ebene 68, welche im Abstand b zu einer die Längsachse 70 des Filterkörpers 30 aufnehmenden Ebene 72 verläuft. Die andere Flanke 74 der Längsnut 64 steht senkrecht auf der Flanke 66 und verläuft in einem Winkel c (Figur 2) zur Längsachse 70 des Filterkörpers 30. Durch diese Querschnittsgestaltung und Anordnung ergibt sich die abnehmende Tiefe der Längsnut 64 beim Fräsen von selbst.

Aus der Längsbohrung 40 führt im Bereich des Stirnzapfens 54 eine zweite Querbohrung 76 heraus, die einen kreisförmigen Querschnitt hat und in eine Längsnut 78 am Mantelumfang des Filterkörpers 30 mündet. Die Längsnut 78 ist im Querschnitt spiegelbildlich zur Längsnut 64 ausgebildet und wie diese im Winkel c zur Längsachse 70 angeordnet. Die Längsnut 78 ist jedoch so gelegt, dass sie den ablaufseitigen Bund 34 durchbricht und an der diesen Bund begrenzenden Ringstirnfläche 80 ausmündet. Im Filterkörper 30 sind zwei weitere Längsnuten 82, 84 vorgesehen, die wie die Längsnut 78 ausgebildet und angeordnet sind, sowie zwischen sich und mit der Längsnut 78 je einen Winkel von 120° einschliessen. Jede Längsnut 78, 82 und 84 bildet im Bund 34 eine Randaussparung 86, über welche der Ringraum 38 mit den weiterführenden Bohrungsabschnitten 22, 24, 25 des Kraftstoff-Zulaufkanals verbunden ist.

Das Schliessglied 60 bildet zusammen mit der Stirnseite 50 und der an der Einmündung der Querbohrung 62 in die Längsbohrung 40 gebildeten Kante ein als ganzes in Figur 4 mit der Bezugszahl 90 bezeichnetes Rückschlagventil. Dieses liegt in der Leitungsverbindung 48, 40, 62, 64, welche zulaufseitig in den Ringraum 38 führt. Von dort gelangt der Kraftstoff über die Längsnuten 78, 82, 84 und die drei Randaussparungen 86 in den weiterführenden Kraftstoffkanal. Der Kraftstoff wird dabei mehrfach umgelenkt und zum Durchströmen enger Spalte gezwungen, wodurch die gewünschte Filterwirkung eintritt.

Der bei Beginn eines Einspritzvorganges ansteigende Kraftstoffdruck verschiebt das Schliessglied 60 entgegen der Kraft der Schliessfeder 56 von der Stirnseite 50 weg, bis das Schliessglied 60 die Querbohrung 62 öffnet und der Kraftstoff in die weiterführenden Spalte und Kanäle übertreten kann. Das bei diesem Vorgang vom Schliessglied 60 verdrängte Kraftstoffvolumen kann über die Querbohrung 76 und die Längsnut 78 in den weiterführenden Kraftstoffkanal übertreten. Am Ende des Einspritzvorganges führt die Schliessfeder 56 das Schliessglied 60 rasch gegen die Stirnseite 50 zurück, wobei die Querbohrung 62 geschlossen und über die Querbohrung 76 ein gewisses Kraftstoffvolumen in den Raum zwischen Schliessglied 60 und Schraubstopfen 44 zurückgesaugt wird. Die Strecke a ist so bemessen, dass das zurückgesaugte Kraftstoffvolumen in etwa dem Schluckvolumen des Einspritzventiles 17 entspricht.

## Patentansprüche

1. Kraftstoff-Einspritzdüse für Brennkraftmaschinen, mit einem Kraftstoffkanal, der über einen in das Düsengehäuse eingesetzten Filterkörper (30) zu einem Einspritzventil an den Spritzöffnungen führt und in welchem ferner ein in Strömungsrichtung des Kraftstoffs öffnendes Rückschlagventil (90) eingebaut ist, gekennzeichnet durch folgende, an sich bekannte Merkmale:
a) Das Rückschlagventil (90) ist in den Filterkörper (30) integriert;
b) der Filterkörper (30) hat eine von seinem stromaufliegenden Stirnende ausgehende und am anderen Stirnende geschlossene Längsbohrung (40), von der eine Querbohrung (62) in einen zwischen Filterkörper (30) und der umgebenden Wand (31) des Düsengehäuses (14) gebildeten Ringraum (38) führt, welcher über filternde Spalte (78) mit einem nachgeschalteten Abschnitt (22, 24,25) des Kraftstoffkanals verbunden ist;
c) das Schliessglied (60) des Rückschlagventils (90) ist als ein in die Längsbohrung (40) eingesetzter und darin geführter Kolben ausgebildet, welcher die Mündung der Querbohrung (62) in die Längsbohrung (40) steuert;
d) in den stromab des Schliessglieds (60) verlaufenden Abschnitt der Längsbohrung (40) ist eine das Schliessglied (60) gegen einen Anschlag (50) in der Längsbohrung (40) drückende Schliessfeder (56) eingesetzt;
e) der die Schliessfeder (56) aufnehmende Abschnitt der Längsbohrung (40) ist über einen Entlastungskanal (76,38,78) mit dem nachgeschalteten Abschnitt (22, 24, 25) des Kraftstoffkanals verbunden, und
f) der Anschlag (50) in der Längsbohrung (40) ist im Abstand (a) stromauf der Einmündung der Querbohrung (62) angeordnet, wodurch beim Aufsteuern der Querbohrung (62) durch das Schliessglied (60) ein Volumen verdrängt wird, das mindestens einem Teil des Schluckvolumens des Einspritzventils (17) entspricht. -

2. Einspritzdüse nach Anspruch 1, dadurch gekennzeichnet, dass die Längsbohrung (40) am stromab liegenden Stirnende des Filterkörpers (30) durch einen die Schliessfeder (56) abstützenden Stopfen (44) abgeschlossen ist.

3. Einspritzdüse nach Anspruch 1 oder 2, dadurch gekennzeichnet, dass der Anschlag (50) für das Schliessglied (60) an der Stirnseite einer in die Längsbohrung (40) eingesetzten Hohlschraube (42) gebildet ist.

4. Einspritzdüse nach einem der vorhergehenden Ansprüche, dadurch gekennzeichnet, dass der Entlastungskanal eine Querbohrung (76) aufweist, die den die Schliessfeder (56) aufnehmenden Abschnitt der Längsbohrung (40) mit dem Ringraum verbindet.

5. Einspritzdüse nach einem der Ansprüche 1 bis 4, dadurch gekennzeichnet, dass die vom Schliessglied (60) gesteuerte Querbohrung (62) im Bereich einer Längsnut (64) im Umfang des Filterkörpers (30) ausmündet, welche vor beiden Stirnenden des Filterkörpers (30) endet.

## Claims

1. Fuel injection nozzle for internal combustion engines, having a fuel duct, which leads via a filter element (30), inserted in the nozzle housing, to an injection valve at the injection orifices and in which, furthermore, a non-return valve (90), opening in the flow direction of the fuel, is fitted, characterized by the following features known per se:
a) the non-return valve (90) is integrated in the filter element (30);
b)'the filter element (30) has a longitudinal bore (40), which starts from its upstream face end and is closed at the other face end, and from which a cross bore (62) leads into an annular space (38) which is formed between filter element (30) and the surrounding wall (31) of the nozzle housing (14) and which is connected via filtering gaps (78) to a downstream section (22, 24,25) of the fuel duct;
c) the closing member (60) of the non-return valve (90) is designed as a plunger which is inserted in the longitudinal bore (40) and guided in it and which controls the opening of the cross bore (62) into the longitudinal bore (40);
d) inserted in the section of the longitudinal bore (40) running downstream of the closing member (60) is a closing spring (56) pressing the closing member (60) against a stop (50) in the longitudinal bore (40);
e) the section of the longitudinal bore (40) accommodating the closing spring (56) is connected via a release duct (76, 38, 78) to the downstream section (22, 24, 25) of the fuel duct, and
f) the stop (50) in the longitudinal bore (40) is arranged at a distance (a) upstream of the opening of the cross bore (62), whereby the closing member (60) causes a volume which is at least equivalent to part of the absorption volume of the injection valve (17) to be displaced when the cross bore (62) is opened.

2. Injection nozzle according to Claim 1, characterized in that the longitudinal bore (40) at the downstream face end of the filter element (30) is closed by a plug (44) supporting the closing spring (56).

3. Injection nozzle according to Claim 1 or 2, characterized in that the stop (50) for the closing member (60) is formed at the face end of a hollow screw (42) inserted in the longitudinal bore (40).

4. Injection nozzle according to one of the preceding Claims, characterized in that the release duct has a cross bore (76), which connects the section of the longitudinal bore (40) accommodating the closing spring (56) to the annular space.

5. Injection nozzle according to one of Claims 1 to 4, characterized in that the cross bore (62) controlled by the closing member (60) opens out in the region of a longitudinal groove (64) on the periphery of the filter element (30), which longitudinal groove ends before both face ends of the filter element (30).

## Revendications

1. Soupape d'injection de carburant pour moteurs à combustion interne avec un canal de carburant qui, par l'intermédiaire d'une structure de filtration (30) insérée dans le boîtier de la buse, aboutit aux orifices d'injection d'une soupape d'injection, et dans lequel est, en outre, incorporée une soupape de retenue (90) s'ouvrant dans la direction d'écoulement du carburant, buse d'injection caractérisée par les particularités suivantes connues en soi:
a) la soupape de retenue (90) est intégrée dans la structure de filtration (30),
b) la structure de filtration (30) comporte un perçage longitudinal (40) partant de son extrémité frontale située en amont et fermé à l'autre extrémité frontale, perçage longitudinal à partir duquel un perçage transversal (62) aboutit à un espace annulaire (38) ménagé entre la structure de filtration (30) et la paroi (31) qui l'entoure du boîtier (14) de la buse, cet espace annulaire étant relié par l'intermédiaire de fentes filtrantes (78) avec un tronçon branché à la suite (22, 24, 25) du canal de carburant,
c) l'organe de fermeture (60) de la soupape de retenue (90) revêt la forme d'un piston inséré dans le perçage longitudinal (40) et guidé dans ce perçage, et qui commande le débouché du perçage transversal (62) dans le perçage longitudinal (40),
d) dans la partie du perçage longitudinal (40) s'étendant en aval de l'organe de fermeture (60) est inséré un ressort de fermeture (56) poussant l'organe de fermeture (60) contre une butée (50) dans le perçage longitudinal (40),
e) la partie du perçage longitudinal (40) recevant le ressort de fermeture (56) est rèliée, par l'intermédiaire d'un canal de délestage (76, 38, 78), avec la partie branchée à la suite (22, 24, 25) du canal de carburant, et
f) la butée (50) dans le perçage longitudinal (40) est disposée à une distance (a) en amont du débouché du perçage transversal (62), grâce à quoi lors de la commande à l'ouverture du perçage transversal (62) par l'organe de fermeture (60), un volume est expulsé qui correspond au moins à une partie du volume d'absorption de la soupape d'injection (17).

2. Buse d'injection selon la revendication 1, caractérisée en ce que le perçage longitudinal (40) à l'extrémité frontale située en amont de la structure de filtration (30), est fermé par un bouchon (44) sur lequel prend appui le ressort de fermeture (56).

3. Buse d'injection selon la revendication 1 ou 2, caractérisée en ce que la butée (50) pour l'organe de fermeture (60) est formée sur la face frontale d'une vis creuse (42) insérée dans le perçage longitudinal (40).

4. Buse d'injection selon l'une des précédentes revendications, caractérisée en ce que le canal de délestage comporte un perçage transversal (76) qui relie la partie du perçage longitudinal (40) recevant le ressort de fermeture (56) avec l'espace annulaire.

5. Buse d'injection selon l'une des revendications 1 à 4, carctérisée en ce que le perçage transversal (62) commandé par l'organe de fermeture (60) débouche au voisinage d'une gorge longitudinale (64) sur la périphérie de la structure de filtration (30), cette gorge longitudinale se terminant avant les deux extrémités frontales de la structure de filtration (30).
